# EUROPÄISCHE PATENTANMELDUNG

(11) **EP 1 444 930 A2**
(43) Veröffentlichungstag der Anmeldung: **11.08.2004**
(21) Anmeldenummer: 04002522.3
(22) Anmeldetag: 05.02.2004
(51) Int. Cl.: A47H 1/102

(54) **Vorhangschiene aus zwei Halteelementen und einer Schiene**

(30) Priorität: 08.02.2003 DE 20302011 U
(71) Anmelder: Leuschen, Wolfgang, 71735 Eberdingen (DE)
(72) Erfinder: Leuschen, Wolfgang, 71735 Eberdingen (DE)
(74) Vertreter: Fleck, Hermann-Josef, Dr.-Ing.

(57) **Zusammenfassung**

Die Erfindung betrifft eine Vorhangschiene bestehend aus zwei Haltern und einer an diesen anbringbaren Schiene. Ist nach der Erfindung vorgesehen, dass die Schiene als durchgehender Profilabschnitt ausgebildet ist, dass jeder Halter zwei Wandteile aufweist, dass jeweils der der Längsmitte des Profilabschnittes zugekehrte Wandteil mit einer Aufnahme versehen ist, die den Profilabschnitt in horizontaler Richtung unverschiebbar aufnimmt und in vertikaler Richtung zumindest gegen Absenken abstützt und dass der der Stirnseite des Profilabschnittes zugekehrte Wandteil als Anschlag den Profilabschnitt axial unverschiebbar festlegt, dann werden alle Anforderungen an eine Vorhangschiene auf einfache und kostengünstige Weise optisch ansprechend gelöst.

## Beschreibung

Die Erfindung betrifft eine Vorhangschiene bestehend aus zwei Halteelementen und einer daran anbringbaren Schiene.

Es sind verschiedenartige Vorhangschienen bekannt, bei denen die Ausbildung der Halteelemente und der Schiene auf unterschiedlichste Weise die an die Vorhangschiene gestellten Anforderungen gelöst sind. Dabei sei nur an die den Vorhang tragenden und auf der Schiene verstellbaren Gleitelemente und an die Auslegung der Halter erinnert, die die Schiene in Längs- und Querrichtung zumindest so festlegen, dass sie sich nicht unbeabsichtigt von den Haltern löst. Außerdem muss die Schiene leicht an den befestigten Halteelementen angebracht und wieder davon abgenommen werden können.

Es ist bekannt, die Vorhangschiene als Holz- oder Kunststoff-Leiste mit Führungsnuten für die Gleitelemente einstückig auszubilden. Diese Vorhangschiene muss auf bestimmte Längen ausgelegt sein und kann nicht einfach an verschiedene oder gar individuell wählbare Längen angepasst werden.

Es sind auch Vorhangschienen bekannt, bei denen die Halter nur als Einhängeelement zum Tragen der Schiene ausgebildet sind. Die eigentliche Schiene ist als getrenntes Element ausgebildet und steht über die im Abstand befestigten Halter hinaus, damit sie getragen werden kann. Damit die Schiene sich axial in der Stellung hält, werden an den über die Halter hinausragenden Enden derselben zusätzliche Mittel, wie Stopper, Anschläge oder dgl. vorgesehen, die ein axiales Verschieben der Schiene verhindern. Diese Maßnahme erfordert zusätzliche Mittel und verteuert nicht nur die Vorhangschiene, sie erschwert auch das Anbringen und Wiederabnehmen der Schiene von den Haltern.

Es ist Aufgabe der Erfindung, eine Vorhangschiene mit zwei Haltern und einer Schiene zu schaffen, die mit einfachen Teilen ausgebildet werden kann und dennoch auf eindeutige Art das Anbringen und Wiederabnehmen der Schiene an befestigten Haltern ermöglicht.

Diese Aufgabe wird nach der Erfindung dadurch gelöst, dass die Schiene als durchgehender Profilabschnitt ausgebildet ist, dass jeder Halter zwei Wandteile aufweist, dass jeweils der der Längsmitte des Profilabschnittes zugekehrte Wandteil mit einer Aufnahme versehen ist, die den Profilabschnitt in horizontaler Richtung unverschiebbar aufnimmt und in vertikaler Richtung zumindest gegen Absenken abstützt und dass der der Stirnseite des Profilabschnittes zugekehrte Wandteil als Anschlag den Profilabschnitt axial unverschiebbar festlegt.

Durch die beabstandeten Wandteile des Halters ist es möglich, die Funktionen des Anbringens und Wiederabnehmens und der axialen Fixierung der Schiene auf die Wandteile zu verlagern. Dies bringt den Vorteil; dass die Schiene als einfacher, aus einem Profilstrang ablängbarer Profilabschnitt ausgebildet sein kann. Damit ist auf einfache Weise die Länge der Vorhangschiene an individuell vorgebbare Maße anpassbar. Die Halter können dennoch.einfach gestaltet und optisch ansprechend gestaltet werden. Darüber hinaus können die für die Vorhangschiene erforderlichen Teile als Massenartikel kostengünstig hergestellt werden.

Dabei kann eine Ausgestaltung vorsehen, dass die zwei Halter für den Profilabschnitt spiegelbildlich zu ihrer vertikalen Mittelebene ausgebildet sind.

Ein einheitlich gestalteter Halter kann dadurch geschaffen werden, dass die Halter identisch und zu ihrer horizontalen Mittelebene mit vertauschten Wandteilen versehen sind, um die Fertigung und Lagerhaltung noch mehr zu vereinfachen.

Vorzugsweise ist vorgesehen, dass der als Schiene verwendete Profilabschnitt runden Querschnitt aufweist und als Rundstab- oder als Rundrohrabschnitt ausgebildet ist, da sie dann eine optimale Führung für die Gleitelemente des Vorhanges darstellt.

Für die Befestigung der Halter an einer Wand oder Decke ist vorgesehen, dass die Wandteile quer zur Längsrichtung des Profilabschnittes gerichtet sind und an einem Ende mit parallel zum Profilabschnitt ausgerichteten Befestigungsmitteln, wie Platten, Flanschen und dgl. versehen sind. Dabei können diese Befestigungsmittel vorzugsweise einstückig mit dem Halter sein und hergestellt werden.

Damit die als Profilabschnitt ausgebildete Schiene von den Haltern sicher getragen wird, sieht eine Ausgestaltung vor, dass die Aufnahmen in dem der Längsmitte des Profilabschnittes am unteren Ende zur Abstützung des Profilabschnittes halbkreisförmig abgeschlossen sind.

Für die konstruktive Ausbildung des Halters mit den beiden Wandteilen gibt es die verschiedensten Ausgestaltungen. So kann vorgesehen sein, dass der Halter zwei quer zum Profilabschnitt ausgerichtete, beabstandete Platten aufweist, die die Wandteile bilden, oder dass die beiden Wandteile als-Seitenschenkel eines nach oben offenen U-förmigen Bügelabschnitt ausgebildet sind, bei dem die Aufnahme von oben her als Schlitz in den der Längsmitte des Profilabschnittes zugekehrten Schenkel eingebracht ist.

Weitere Alternativen bestehen darin, dass die beiden Wandteile als gegenüberliegende Profilseiten eines Vierkant-Rohrabschnittes ausgebildet sind und dass die als Schlitz ausgebildete Aufnahme nach oben offen ist, in dem der Längsmitte des Profilabschnittes zugekehrten Wandteil angeordnet ist und sich in der oberen Profilseite des Vierkant-Rohrabschnittes bis zu dem der Längsmitte des Profil-abschnittes abgekehrten Wandteil erstreckt oder dass der Halter als Rundrohrabschnitt ausgebildet ist, bei dem die quer zum Profilabschnitt gerichteten Halbkreisbögen die Wandteile bilden, und dass die als Querschlitz ausgebildete Aufnahme in dem der Längsmitte zugekehrten halbkreisförmigen Wandteil sich über den oberen Viertelkreisbogen erstreckt.

Für schwere Vorhänge und große Längen der Vorhangschiene kann auch vorgesehen sein, dass der Halter als massiver Rundrohrabschnitt ausgebildet ist, und dass die als Schlitz ausgebildete Aufnahme im oberen Viertelkreis der der Längsmitte des Profilabschnittes zugekehrten Querschnittshälfte des Rundrohrabschnittes ausgespart ist.

Der Halt des Profilabschnittes kann ohne wesentliche Erschwerung des Anbringens und Abnehmens des Profilabschnittes dadurch verbessert werden, dass die Aufnahme in dem der Längsmitte des Profilabschnittes zugekehrten Wandteil zumindest eines Halters als Bohrung ausgebildet ist, die mit ihrem Durchmesser an den Durchmesser des runden Profilabschnittes angepasst ist.

Für die unterschiedlichen Befestigugnsarten der Halter an einer Wand oder einer Decke sieht die Erfindung vor, dass für die Befestigung an einer vertikalen Wand die Wandteile des Halters horizontal an dieser Wand abstehend befestigbar sind und dass die Aufnahme im Wandteil mindestens nach unten geschlossen ist oder dass für die Befestigung an einer horizontalen Wand die Wandteile des Halters vertikal an dieser Wand abstehend befestigbar sind und dass die schlitzförmige Aufnahme im Wandteil mindestens nach unten geschlossen ist und eine Einführöffnung aufweist, die vertikal über dem geschlossenen, halbkreisförmigen Ende der Aufnahme liegt.

Die Erfindung wird anhand verschiedener in den Zeichnungen dargestellter Ausführungsbeispiele näher erläutert, wobei stets nur ein Ende des Profilabschnittes mit dem zugeordneten Halter in perspektivischer Ansicht dargestellt ist. Es zeigen:
- Fig. 1: einen Halter mit zwei beabstandeten plattenförmigen Wandteilen,
- Fig. 2: einen als U-förmiger Bügel ausgebildeten Halter,
- Fig. 3: einen Vierkant-Rohrabschnitt als Halter,
- Fig. 4: einen Halter aus einem Rundrohrabschnitt,
- Fig. 5: die Ausbildung der Aufnahme als Bohrung bei einem Rundrohrabschnitt,
- Fig. 6: einen Halter aus massivem Rundstabschnitt und
- Fig. 7: einen als U-förmiger Profilabschnitt ausgebildeten Halter für die Befestigung an einer Decke.

Bei dem Halter 50 nach Fig. 1 bilden zwei beabstandete Platten, die quer zur Längsachse des Profilabschnittes 10 gerichtet sind, die Wandteile 20 und 30. die Schiene ist als Profilabschnitt 10 ausgebildet, der ein Rundstababschnitt oder ein Rundrohrabschnitt und aus verschiedenen Materialien gefertigt sein kann. Bei dem Profilabschnitt 10 ist in allen gezeigten Ausführungsbeispielen mit 11 die Längsmitte und mit 12 das stirnseitige Ende bezeichnet. In dem der Längsmitte 11 des Profilabschnittes 10 zugekehrten Wandteil 20 ist eine nach oben offene schlitzförmige Aufnahme 21 eingebracht. Wird der Halter 50 mit den Befestigungsflanschen 23 und 31 an einer Wand horizontal abstehend befestigt, dann wird der Profilabschnitt 10 nur in die Aufnahme 21 eingehängt, wobei das untere halbkreisförmige Ende 22 der Aufnahme 21 den Profilabschnitt 10 abstützt und trägt. Das stirnseitige Ende 12 des Profilabschnittes 10 wird durch das Wandteil 30 als Anschlag axial unverschiebbar festgelegt.

Die Wandteile 20 und 30 können durch eine Befestigungsplatte auch miteinander verbunden sein und einen einstückigen Halter 50 bilden.

Am gegenüberliegenden Ende der Vorhangschiene wird ein Halter 50 mit vertauschten Wandteilen 30 und 20 verwendet. Es kann jedoch auch ein einheitlicher beidendig verwendbarer Halter verwendet werden, wenn symmetrisch zur horizontalen Mittelebene an den Wandteilen die Funktionen vertauscht werden. Dies bedeutet, dass das Wandteil 30 die Aufnahme 21 von unten eingebracht aufweisen müsste. Es ist klar, dass dann der in Fig. 1 gezeigte Halter 50 um 180° gedreht auch am anderen Ende des Profilabschnittes 10 verwendet werden kann. Es muss nur dafür gesorgt werden, dass die Breiten der Wandteile 20 und 30 so gewählt werden, dass die Aufnahmen 21 sich nicht überlappen und das jeweils gegenüberliegende Wandteil noch die Anschlagsfunktion für das stirnseitige Ende des Profilabschnittes 10 übernehmen kann. Dies gilt allgemein für alle gezeigten Ausführungsbeispiele.

Wie die Fig. 2 zeigt, können die Wandteile 20 und 30 auch durch einen U-förmigen Bügelabschnitt 32 gebildet werden, wobei die Seitenschenkel die Wandabschnitte 20 und 30 bilden und durch den Mittelschenkel 32 einstückig miteinander verbunden sind. Bei der Wandbefestigung ist der Bügelabschnitt 32 nach oben offen.

Als Halter 50 kann auch ein Vierkant-Rohrabschnitt 34 verwendet werden, wobei die vertikalen Profilseiten die Wandteile 20 und 30 bilden, die über die horizontalen Profilseiten 23 und 25 einstückig miteinander verbunden sind, wie Fig. 3 zeigt. Der der Längsmitte 11 des Profilabschnittes 10 zugekehrte Wandteil 20 trägt die nach oben offene Aufnahme 21, die sich in der oberen Profilseite 23 bis zum Wandteil 30 erstreckt, damit das Ende des Profilabschnittes 10 so eingeführt werden kann, dass die Stirnseite 12 an dem Wandteil 30 axial unverschiebbar gehalten wird.

Bei dem Ausführungsbeispiel nach Fig. 4 bilden bei einer Wandbefestigung die Wandteile 20 und 30 als halbkreisförmige Bögen 37 und 38 einen Rundrohrabschnitt 35, wie die vertikale strichpunktierte Linie zeigt. Die schlitzförmige Aufnahme 21 verläuft umfangsseitig im Bogen 37, der der Längsmitte 11 des Profilabschnittes 10 zugekehrt ist. Der Schlitz erstreckt sich über den oberen Viertelkreis des Bogens 37, damit das Ende des Profilabschnittes 10 eingehängt und nur begrenzt axial verstellbar ist, bis der Bogen 38 diese Bewegung begrenzt.

Die Aufnahme 21 kann im Wandteil 20 zumindest eines Halters 50 auch als Bohrung ausgebildet sein, in die das zugekehrte Ende des Profilabschnittes 10 eingeschoben wird, wie Fig. 5 zeigt. Bei einem Rundrohrabschnitt 35 wird die Bohrung als Aufnahme 21 vorzugsweise im Bereich des horizontalen Durchmessers im Bogen 37 eingebracht.

Anstelle eines Rundrohrabschnittes 35 kann auch ein massiver Rundstababschnitt 36 als Halter 50 verwendet werden. Die Wandteile 20 und 30 werden dann durch die Querschnittshälften gebildet, wie Fig. 6 zeigt. Die Aufnahme 21 erstreckt sich im oberen Viertelkreis jedoch über den zugeordneten Viertelquerschnitt, so dass das untere Ende 22 eine Auflage für den Profilabschnitt 10 bildet, die sich bis zur vertikalen Mittelebene des Rundstababschnittes 36 erstreckt. Bei dieser Ausgestaltung wird ein optisches ansprechendes Aussehen des Halters 50 erreicht.

Schließlich wird in Fig. 7 noch ein an einer Decke befestigbarer Halter 50 gezeigt, der ebenfalls als U-förmiger Bügelabschnitt 33 ausgebildet ist. Die Seitenschenkel des vertikal ausgerichteten Bügelabschnittes 33 bilden die Wandteile 20 und 30, die über den Mittelschenkel 32 wieder einstückig miteinander verbunden sind. Der Bügelabschnitt 33 ist mit der offenen Seite der Wand abgekehrt befestigt, so dass der Profilabschnitt 10 leicht von vorne in die Aufnahme 21 eingehängt werden kann. Um den Halt des Profilabschnittes 10 in der Aufnahme zu verbessern, ist die Einführöffnung 27 der Aufnahme 21 höher gelegt als das halbkreisförmige Ende 22 der schlitzförmigen Aufnahme 21.

Wie die Ausführungsbeispiele zeigen, können mit der Lehre des Patentanspruches 1 - zwei beabstandete Wandteile, von denen einer die Schiene aufnimmt und trägt und der andere die axiale Verschiebbarkeit der Schiene begrenzt oder verhindert - die verschiedensten konstruktiven Lösungen realisiert werden, ohne den Rahmen der Erfindung zu verlassen.

## Patentansprüche

1. Vorhangschiene bestehend aus zwei Haltern und einer an diesen anbringbaren Schiene,
**dadurch gekennzeichnet,**
**dass** die Schiene als durchgehender Profilabschnitt (10) ausgebildet ist,
**dass** jeder Halter (50) zwei Wandteile (20, 30) aufweist,
**dass** jeweils der der Längsmitte (11) des Profilabschnittes (10) zugekehrte Wandteil (20) mit einer Aufnahme (21) versehen ist, die den Profilabschnitt (10) in horizontaler Richtung unverschiebbar aufnimmt und in vertikaler Richtung zumindest gegen Absenken abstützt und
**dass** der der Stirnseite (12) des Profilabschnittes (10) zugekehrte Wandteil (20) als Anschlag den Profilabschnitt (10) axial unverschiebbar festlegt.

2. Vorhangschiene nach Anspruch 1,
**dadurch gekennzeichnet,**
**dass** die zwei Halter (50) für den Profilabschnitt (10) spiegelbildlich zu ihrer vertikalen Mittelebene ausgebildet sind.

3. Vorhangschiene nach Anspruch 1,
**dadurch gekennzeichnet,**
**dass** die Halter (50) identisch und zu ihrer horizontalen Mittelebene mit vertauschten Wandteilen (20, 30) versehen sind.

4. Vorhangschiene nach einem der Ansprüche 1 bis 3,
**dadurch gekennzeichnet,**
**dass** der als Schiene verwendete Profilabschnitt (40) runden Queschnitt aufweist und als Rundstab- oder als Rundrohrabschnitt ausgebildet ist.

5. Vorhangschiene nach einem der Ansprüche 1 bis 4,
**dadurch gekennzeichnet,**
**dass** die Wandteile (20, 30) quer zur Längsrichtung des Profilabschnittes, (10) gerichtet sind und an einem Ende mit parallel zum Profilabschnitt (10) ausgerichteten Befestigungsmitteln, wie Platten, Flanschen (23, 31) und dgl. versehen sind.

6. Vorhangschiene nach einem der Ansprüche 1 bis 5,
**dadurch gekennzeichnet,**
**dass** die Aufnahmen (21) in dem der Längsmitte (11) des Profilabschnittes (10) am unteren Ende zur Abstützung des Profilabschnittes (10) halbkreisförmig abgeschlossen sind.

7. Vorhangschiene nach einem der Ansprüche 1 bis 6,
**dadurch gekennzeichnet,**
**dass** der Halter (50) zwei quer zum Profilabschnitt (10) ausgerichtete, beabstandete Platten aufweist, die die Wandteile (20, 30) bilden (Fig. 1).

8. Vorhangschiene nach einem der Ansprüche 1 bis 6,
**dadurch gekennzeichnet,**
**dass** die beiden Wandteile (20, 30) als Seitenschenkel eines nach oben offenen U-förmigen Bügelabschnitt (33) ausgebildet sind, bei dem die Aufnahme (21) von oben her als Schlitz in den der Längsmitte (11) des Profilabschnittes (10) zugekehrten Schenkel eingebracht ist (Fig. 2).

9. Vorhangschiene nach einem der Ansprüche 1 bis 6,
**dadurch gekennzeichnet,**
**dass** die beiden Wandteile (20, 30) als gegenüberliegende Profilseiten eines Vierkant-Rohrabschnittes (34) ausgebildet sind und
**dass** die als Schlitz ausgebildete Aufnahme (21) nach oben offen ist, in dem der Längsmitte (11) des Profilabschnittes (10) zugekehrten Wandteil (20) angeordnet ist und sich in der oberen Profilseite (23) des Vierkant-Rohrabschnittes (34) bis zu dem der Längsmitte (11) des Profilabschnittes (10) abgekehrten Wandteil (30) erstreckt (Fig. 3).

10. Vorhangschiene nach einem der Ansprüche 1 bis 6,
**dadurch gekennzeichnet,**
**dass** der Halter (50) als Rundrohrabschnitt (35) ausgebildet ist, bei dem die quer zum Profilabschnitt (10) gerichteten Halbkreisbögen die Wandteile (20, 30) bilden, und
**dass** die als Querschlitz ausgebildete Aufnahme (21) in dem der Längsmitte (11) zugekehrten halbkreisförmigen Wandteil (20) sich über den oberen Viertelkreisbogen erstreckt (Fig. 4).

11. Vorhangschiene nach einem der Ansprüche 1 bis 6,
**dadurch gekennzeichnet,**
**dass** der Halter (50) als massiver Rundrohrabschnitt (36) ausgebildet ist, und
**dass** die als Schlitz ausgebildete Aufnahme (21) im oberen Viertelkreis der der Längsmitte (11) des Profilabschnittes (10) zugekehrten Querschnittshälfte des Rundrohrabschnittes (36) ausgespart ist (Fig. 6).

12. Vorhangschiene nach einem der Ansprüche 1 bis 11,
**dadurch gekennzeichnet,**
**dass** die Aufnahme (21) in dem der Längsmitte (11) des Profilabschnittes (10) zugekehrten Wandteil (20) zumindest eines Halters (50) als Bohrung ausgebildet ist, die mit ihrem Durchmesser an den Durchmesser des runden Profilabschnittes (10) angepasst ist (Fig. 5).

13. Vorhangschiene nach einem der Ansprüche 1 bis 12,
**dadurch gekennzeichnet,**
**dass** für die Befestigung an einer vertikalen Wand die Wandteile (20, 30) des Halters (50) horizontal an dieser Wand abstehend befestigbar sind und
**dass** die Aufnahme (21) im Wandteil (20) mindestens nach unten geschlossen ist.

14. Vorhangschiene nach einem der Ansprüche 1 bis 12,
**dadurch gekennzeichnet,**
**dass** für die Befestigung an einer horizontalen Wand die Wandteile (20, 30) des Halters (50) vertikal an dieser Wand abstehend befestigbar sind und
**dass** die schlitzförmige Aufnahme (21) im Wandteil (20) mindestens nach unten geschlossen ist und eine Einführöffnung (27) aufweist, die vertikal über dem geschlossenen, halbkreisförmigen Ende (22) der Aufnahme (21) liegt (Fig.
